# EUROPÄISCHE PATENTSCHRIFT

(11) **EP 0 080 177 B1**
(45) Veröffentlichungstag und Bekanntmachung des Hinweises auf die Patenterteilung: **12.02.1986**
(21) Anmeldenummer: 82110679.6
(22) Anmeldetag: 19.11.1982
(51) Int. Cl.: D06B 1/12, D06B 1/14, D06B 1/08

(54) **Vorrichtung für den Auftrag von Behandlungsmedien auf Warenbahnen**
Apparatus for applying treating materials to sheet-like materials
Installation pour l'apport de substances de traitement sur des matières en bandes

(30) Priorität: 25.11.1981 DE 3146618
(43) Veröffentlichungstag der Anmeldung: 01.06.1983
(73) Patentinhaber: BASF Aktiengesellschaft, 67063 Ludwigshafen (DE)
(72) Erfinder: Kretschmer, Alfred, D-6700 Ludwigshafen (DE)

## Beschreibung

Die Erfindung betrifft eine Vorrichtung für den Auftrag von wäßrigen Behandlungsmedien auf durchlaufende Warenbahnen, insbesondere auf Textilbahnen.

Solche Vorrichtungen kommen vorzugsweise zum Einsatz beim Auftrag wäßriger Behandlungsmedien für das Vorbehandeln, Entschlichten, Waschen, Färben, Bedrucken, Beschichten und Ausrüsten von flächigem Textilgut, das als breit geführte Web-, Maschen-, Schlauch- oder Tuftingware, sowie als Faservlies o. ä. die verschiedenen Textilveredlungsbehandlungen durchläuft.

Bei höheren Medienkonzentrationen kann die Viskosität der wäßrigen Behandlungsmedien bis zum Tausendfachen über der Wasserviskosität liegen, woraus eine wesentliche Forderung resultiert, die an eine universelle Auftragsvorrichtung zu stellen ist. Hinsichtlich der Viskositätsänderung bei höheren Behandlungstemperaturen ist ferner zu fordern, daß die Auftragsvorrichtung weitgehend unabhängig von der Mediumtemperatur eingesetzt werden kann. Besonders hohe Anforderungen sind an den gleichmäßigen Medienauftrag über die gesamte Warenbahnbreite zu stellen, weil davon weitgehend die Gleichmäßigkeit des Veredlungs- bzw. Behandlungseffektes abhängt. Insbesondere gilt dies bei einem Medienauftrag unter 100% (Gewicht des aufgetragenen Produktes bezogen auf das Gewicht der behandelten Warenbahn), der beim Entschlichten, Bleichen, Färben, Bedrucken, Beschichten und Ausrüsten vorteilhaft ist.

Bisher wurden die zu behandelnden Warenbahnen in einer Tauchstrecke durch einen oder mehrere hintereinander angeordnete, mit dem Behandlungsmedium gefüllte Tröge geführt. Die Trogfüllgungen erfordern dabei relativ große Einsatzmengen des Mediums. Ene kontinuierliche Erneuerung der Trogfüllung über eine Zulauf/Überlauf-Anordnung ist in Anbetracht der großen Füllmengen und auch hinsichtlich der wesentlich höher belasteten Entsorgung eine unwirtschaftliche und wenig umweltfreundliche Lösung.

Weiterhin ist als nachteilig anzusehen, daß der mengengeregelte Auftrag eines Behandlungsmediums mit den genannten Einrichtungen nicht definiert vorgenommen werden kann und eine Gleichmäßigkeit des Auftrags besonders bei höher viskosen Medien mit einer Trogtauchstrecke nicht erreicht wird.

Aus der französischen Patentschrift 934.452 ist es bekannt, ein Behandlungsmedium auf textile Fäden mit Hilfe eines über die Breite der in einer Bahn nebeneinander angeordneten Fäden sich erstreckenden Filzstreifens oder anderen porösen Materialstreifens aufzutragen, der in einer länglichen Öffnung eines mit dem Medium gefüllten, an einen Vorratsbehälter angeschlossenen Rohres angeordnet ist. Das Rohr ist mit einer Heizeinrichtung versehen, um das Medium in einem fließfähigen, den Streifen passierbaren Zustand zu halten. Die Breite des Öffnung im Rohr ist nicht verstellbar, so daß ein gleichmäßiger und mengengeregelter Mediumauftrag in einem weiten Viskositätsbereich, unabhängig von der Temperatur des Mediums nicht möglicht ist.

Der Materialstreifen in der Rohröffnung wirkt lediglich als Docht.

Es stellte sich daher die Aufgabe, eine Vorrichtung zu entwickeln, mit der wäßrige Behandlungsmedien in einem weiten Viskositätsbereich, unabhängig von der Behandlungstemperatur, gleichmäßig und mengengeregelt auf Warenbahnen, insbesondere auf Textilbahnen, aufgetragen werden können. Dabei soll die neue Vorrichtung einen wirtschaftlichen Betrieb ermöglichen.

Die Aufgabe wurde durch eine Vorrichtung gelöst, wie sie in den Patentansprüchen gekennzeichnet ist.

Weitere Einzelheiten und Vorteile der erfindungsgemäßen Vorrichtung ergeben sich aus anhand der Zeichnung nachstehend beschriebenen Ausführungsbeispielen.

Es zeigen
Figur 1 die erfindungsgemäße Vorrichtung im Querschnitt, mit einem rechteckförmigen Hohlkörper
Figur 2 die erfindungsgemäße Vorrichtung im Querschnitt, mit einem halbrunden und durch eine Andruckplatte abgeschlossenen Hohlkörper.

Wie in Figur 1 schematisch wiedergegeben, besteht die Vorrichtung im wesentlichen aus einem Hohlkörper 1, der aus zwei gleichen u-förmigen Blechprofilen 2 und 3 zusammengesetzt ist und sich in seiner Längsausdehnung über die gesamte Breite der zu behandelnden Warenbahn 4 erstreckt. Die Blechprofile sind an ihrer offenen Seite rechtwinklig abgekantet, um für ihre Verbindung Anlageflächen 5 zu bilden. Für die kraftschlüssige Verbindung der beiden Blechprofile 2 und 3 ist an einem Blechprofil 2 ein Verbindungsblech 6 angeschweißt, an dem das andere Blechprofil 3 anliegt. Zur Versteifung des so gebildeten Hohlkörpers weisen die Blechprofile Stege 7 auf. Auf der gegenüberliegenden Seite begrenzen die Anlageflächen 5 der Blechprofile einen achsparallelen Drosselspalt 8. Die Blechprofile werden durch mehrere, über die Länge des Hohlkörpers verteilte und an dessen Seitenwände 9 angreifende Federbügel 10 zusammengehalten, wodurch der Drosselspalt elastisch zusammengedrückt wird.

Zwischen diesen Anlageflächen ist im Drosselspalt ein über dessen gesamte Länge sich erstreckender Materialstreifen 11 eingespannt, der aus einem flüssigkeitsdurchlässigen, elastischen Werkstoff, vorzugsweise aus einem Faserhaufwerk, besteht.

Es ist vorteilhaft, den Materialstreifen im Hohlkörper zusätzlich zu befestigen. Hierzu erstreckt sich beispielsweise der Materialstreifen in seiner Breite über den gesamten Querschnitt des Hohlkörpers, stößt an das Verbindungsblech 6 am Blechprofil 2 an und ist unter Umhüllung mit einem Dichtstreifen 12, beispielsweise aus einer Kunststoffolie, zwischen den oberen Anlageflächen 5 eingespannt. Aussparungen 13 im Materialstreifen 11 stellen Verbindungen zwischen den beiden Hohlraumhälften her und begünstigen das Eindringen des Behandlungsmediums in den im Drosselspalt 8 eingespannten Materialstreifen.

Der Hohlkörper 1, der an seinen beiden Enden mit jeweils einer Stirnplatte abgeschlossen und mit einer Entlüftungsöffnung versehen ist, besitzt einen oder mehrere, vorzugsweise an der Stirnplatte angeordnete Anschlußstutzen (in der Zeichnung nicht dargestellt) für die Zuführung des Behandlungsmediums. Dieses wird über den Hohlraum dem federelastisch zusammengedrückten Drosselspalt 8 unter Druck zugeführt, so daß sich dessen Spaltbreite wegen der federelastischen Beweglichkeit der Anlagefläche 5 abhängig von der Druckhöhe automatisch einstellt. Damit ist erreicht, daß der Einfluß der Viskosität und der Temperatur des Behandlungsmediums auf den Mediumdurchfluß durch den Drosselspalt weitgehend kompensiert wird. Dabei wirkt sich die große Oberfläche sowie die homogene Struktur des Faserhaufwerks des Materialstreifens 11 vorteilhaft auf die Gleichmäßigkeit des Mediumdurchflusses über der gesamten Auftragbreite und damit auf die Gleichmäßigkeit des Mediumauftrages aus. Auch wird dadurch der Einfluß von Flusen im Behandlungsmedium auf den Mediumdurchfluß wesentlich verminder. Darüberhinaus bietet die Vielzahl der im Fachhandel angebotenen flächigen und textilen Faserhaufwerksstrukturen, -substrate und -aufmachungsformen die Möglichkeit, den federelastisch zusammendrückbaren Drosselspalt an die jeweils vorliegenden Forderungen für einen gleichmäßigen und mengengeregelten Mediumauftrag anzupassen.

Der Auftrag eines Behandlungsmediums auf eine Warenbahn mit Hilfe der vorstehend beschriebenen Vorrichtung kann direkt oder, wie in Figur 2 zu sehen, über eine an sich bekannte, als Auftragswalze dienende Warenführungswalze 14 oder eine besondere Übertragungswalze erfolgen.

Eine weitere, in Figur 2 gezeigte Ausführungsform der erfindungsgemäßen Vorrichtung sieht einen Hohlkörper 15 vor, der aus einem Halbrohr 16 und einer dieses abschließenden Andruckplatte 17 zusammengesetzt ist. Um für das Verspannen der beiden Teile, die sich über die gesamte Breite der zu behandelnden Warenbahn 18 erstrecken, Anlageflächen zu bilden, sind an den beiden Längskanten des Halbrohres 16 Endplatten 19 angeschweißt. Eine davon stößt wiederum an das Verbindungsblech 20, das mit der Andruckplatte 17 verbunden ist. Die andere Endplatte bildet mit der Andruckplatte den Drosselspalt 21, in welchem unter Federkraft wieder ein Materialstreifen 22 elastisch eingespannt ist. Wie bei der Ausführung nach Figur 1 stößt dieser auch an das Verbindungsblech an und ist unter Umhüllung mit einem Dichtstreifen 23 eingespannt. Die Federkraft für den Drosselspalt wird durch mehrere, über die Länge des Halbrohres verteilte Tellerfeldern 24 erzeugt, die jeweils von einer auf einen Gewindebolzen 25 aufgeschraubten Mutter 26 gegen die Andruckplatte 17 gespannt werden. Der Gewindebolzen ist am halbrohr 16 befestigt und durch Öffnungen 29 im Materialstreifen und in der Andruckplatte geführt, wobei die Öffnung der Andruckplatte mit einem Dichtelement 27 ausgestattet ist. Das freie Ende des Bolzens 25, das die Tellerfeder 24 aufnimmt, ist mit einem Gewinde für die Mutter 26 und Kontermutter 28 versehen. Die Tellerfeder gestattet in Verbindung mit der Mutter 26 eine feinfühlige Einstellung des federelastischen Anpreßdruckes im Drosselspalt 21.

Der Hohlkörper 15 ist wiederum mit Stirnplatten abgeschlossen und mit einer Entlüftungsöffnung sowie einem oder mehreren Anschlu- ßstutzen ausgestattet (in der Zeichnung nicht dargestellt).

Die erfindungsgemäße Vorrichtung ist in ihrer Anwendbarkeit nicht auf die eingangs erwähnte Behandlung von Textilgut beschränkt. Sie kann ebenso gut für Papier-, Kunststoff-, Metall-, Holz-und andere Bahnen vorteilhaft eingesetzt werden, desgleichen für nicht wäßrige Behandlungsmedien, wie z. B. beim Beschichten, beim Leimauftrag oder beim Kaschieren, wobei das zu behandelnde Gut auch ruhen und die Auftragsvorrichtung dann darüber geführt werden kann, wie beispielsweise beim Flachfilmdruck.

## Patentansprüche

1. Vorrichtung für den Auftrag von wäßrigen Behandlungsmedien auf durchlaufende Warenbahnen, insbesondere auf Textilbahnen, bestehend aus einem über die Breite der Warenbahn (4, 18) sich erstreckenden Hohlkörper (1, 15), der auftragsseitig einen der Warenbahnbreite entsprechend langen Drosselspalt (8, 21) aufweist, einem den Drosselspalt ausfüllenden Materialstreifen und aus mindestens einem Anschlußstutzen für die Zuführung des Behandlungsmediums, dadurch gekennzeichnet, daß die den Drosselspalt (8, 21) begrenzenden Hohlkörperteile (5, 17, 19) normal zu dessen Längsausdehnung beweglich und gegen den Druck des Behandlungsmediums durch Federmittel (10, 24) zusammengespannt sind und dabei den durchflu- ßdrosselnden Materialstreifen (11, 22) einspannen.

2. Vorrichtung nach Anspruch 1, dadurch gekennzeichnet, daß der Materialstreifen (11, 22) aus einem Faserhaufwerk besteht.

3. Vorrichtung nach Anspruch 1 und - 2, dadurch gekennzeichnet, daß der Hohlkörper (1, 15) aus zwei Hohlkörperhälften (2, 3, 16, 17) zusammengesetzt ist, die Anlageflächen (5, 17, 19) aufweisen, an denen sie mittels Federelementen (10, 24) zusammengespannt sind, wobei der einerseits im Drosselspalt (8, 21) eingespannte Materialstreifen (11, 22) andererseits unter Zwischenlage eines Dichtstreifens (12, 23) von den beiden Hohlkörperhälften (2, 3, 16, 17) an den gegenüberliegenden Anlageflächen eingespannt ist und dazwischen Aussparungen (13, 29) aufweist.

4. Vorrichtung nach Anspruch 1 bis 3, dadurch gekennzeichnet, daß zum Zusammenspannen der beiden Hohlkörperhälften (2, 3) an diesen außen ein oder mehrere über die Länge des Hohlkörpers (1) verteilte Federbügel (10) angreifen.

5. Vorrichtung nach Anspruch 1 bis 3, dadurch gekennzeichnet, daß die Federbelastung der Verbindung der beiden Hohlkörperhälften (16, 17) durch eine oder mehrere Tellerfedern (24) hergestellt ist, die von die beiden Hohlkörperhälften zusammenspannenden Verschraubungen (25, 26, 27) eingeschlossen sind.

6. Vorrichtung nach Anspruch 1 bis 5, dadurch gekennzeichnet, daß bem Drosselspalt (8, 21) des Hohlkörpers (1, 15) ein als Auftragswalze dienende Warenführungswalze (14) zugeordnet ist, die mit einem einstellbaren Drehmoment antreibbar ist, so daß die Drehzahl der Warenführungswalze erhöht wird, wenn das Reibmoment zwischen Warenbahn und Warenführungswalze kleiner ist als das eingestellte Antriebsdrehmoment.

## Claims

1. Apparatus for applying an aqueous treating medium to moving webs, particularly to textile webs, comprising a hollow body (1, 15) which extends over the width of the web (4, 18) and has, on the side from which application is effected, a restrictor gap (8, 21) whose length corresponds to the width of the web ; a strip of material which fills the restrictor gap ; and at least one connection for feeding in the treating medium, wherein the components (5, 17, 19) of the hollow body which define the restrictor gap (8, 21) are movable at right angles to its longitudinal extension and are clamped together by spring means (10, 24) acting against the pressure of the treating medium, thus clamping the flow-restricting strip of material (11, 22).

2. Apparatus as claimed in claim 1, wherein the strip of material (11, 22) consists of a loose mass of fibers.

3. Apparatus as claimed in claims 1 and 2, wherein the hollow body (1, 15) is composed of two halves (2, 3, 16, 17) which have contact surfaces (5, 17, 19) at which they are clamped together by means of spring elements (10, 24), and the strip of material (11, 22), one edge of which is clamped in the retrictor gap (8, 21), and the other edge of which is clamped, with interposition of a sealing strip (12, 23), between the two halves (2, 3, 16, 17) of the hollow body, at the contact surfaces facing one another, has openings (13, 29) between the clamped edges.

4. Apparatus as claimed in claims 1 to 3, wherein the two halves (2, 3) of the hollow body are clamped together by one or more U-shaped springs (10) which are distributed over the length of the hollow body (1) and grip the outsides of the two halves.

5. Apparatus as claimed in claims 1 to 3, wherein the spring load applied to the two halves (16, 17) of the hollow body to urge them toward one another is produced by one or more cup springs (24) which are retained by bolt means (25, 26, 27) which clamp the two halves together.

6. Apparatus as claimed in claims 1 to 5, wherein the restrictor gap (8, 21) of the hollow body (1, 15) is associated with a web guide roller (14) which serves as an applicator roller, and can be driven with an adjustable torque, so that the speed of the web guide roller is increased when the frictional moment between this roller and the web is smaller than the set driving torque.

## Revendications

1. Dispositif pour l'application de produits aqueux de traitement sur des bandes de marchandises passant en continu, en particulier sur des bandes de textile, constitué d'un corps creux (1, 15) s'étendant sur la largeur de la bande de marchandise (4, 18) et présentant du côté application une fente d'étranglement (8, 21) de longueur correspondant à la largeur de la bande de marchandise, d'une bande de matière remplissant cette fente d'étranglement, et d'au moins une tubulure de raccordement pour l'amenée du produit de traitement, caractérisé par le fait que les parties du corps creux (5,17,19) qui limitent la fente d'étranglement (8, 21) sont mobiles perpendiculairement à l'étendue longitudinale de celle-ci et serrées ensemble, contre la pression du produit de traitement, par des moyens élastiques (10, 24) et ainsi enserrent la bande de matière (11, 22) qui règle le débit.

2. Dispositif selon la revendication 1, caractérisé par le fait que la bande de matière (11, 22) est constituée d'un amas de fibres.

3. Dispositif selon les revendications 1 et 2, caractérisé par le fait que le corps creux (1, 15) est composé de deux demi-corps (2, 3, 16, 17) qui présentent des surfaces d'appui (5, 17, 19) auxquelles ils sont serrés ensemble par des éléments élastiques (10, 24), la bande de matière (11, 22), serrée d'un côté dans la fente d'étranglement (8, 21), étant serrée de l'autre côté contre les surfaces d'appui en regard par les deux demi-corps (2, 3, 16, 17) avec intercalation d'une bande d'étanchéité (12, 23) et présentant, entre les deux, des évidements (13, 29).

4. Dispositif selon les revendications 1 à 3, caractérisé par le fait que, pour le serrage ensemble des deux demi-corps (2, 3), agissent sur ceux- ci extérieurement un ou plusieurs étriers élastiques (10) répartis sur la longueur du corps creux (1

5. Dispositif selon les revendications 1 à 3, caractérisé par le fait que l'état de contrainte élastique de l'assemblage des deux demi-corps (16, 17) est réalisé par une ou plusieurs rondelles Belleville (24) qui sont enserrées entre des raccords à vis (25, 26, 27) serrant ensemble les deux demi-corps.

6. Dispositif selon les revendications 1 à 5, caractérisé par le fait qu'à la fente d'étranglement (8, 21) du corps creux (1, 15) est adjoint un rouleau de guidage de marchandise (14) servant de rouleau applicateur qui peut être entraîné avec un couple réglable, de sorte que la vitesse de rotation du rouleau de guidage de marchandise augmente lorsque le couple de frottement entre la bande de marchandise et le rouleau de guidage de marchandise est inférieur au couple moteur fixé.
